# EUROPÄISCHE PATENTSCHRIFT

(11) **EP 0 232 774 B1**
(45) Veröffentlichungstag und Bekanntmachung des Hinweises auf die Patenterteilung: **18.10.1989**
(21) Anmeldenummer: 87100956.9
(22) Anmeldetag: 23.01.1987
(51) Int. Cl.: H01J 29/92

(54) **Bildaufnahmeröhre**
Pick-up tube
Tube de prise de vue

(30) Priorität: 06.02.1986 DE 8603174 U
(43) Veröffentlichungstag der Anmeldung: 19.08.1987
(73) Patentinhaber: Heimann GmbH, D-6200 Wiesbaden 1 (DE)
(72) Erfinder: Marseille, Hellmut, Dipl.-Phys., D-6204 Taunusstein 4 (DE); Schindling, Heinz, D-6238 Hofheim (DE)
(74) Vertreter: Fuchs, Franz-Josef, Dr.-Ing.

(56) Entgegenhaltungen:
- DE-A- 2 640 421
- FR-A- 2 145 565
- PATENT ABSTRACTS OF JAPAN, Band 6, Nr. 136 (E-120)[1014], 23. Juli 1982; & JP-A-57 61 251
- PATENT ABSTRACTS OF JAPAN, Band 3, Nr. 90 (E-127), 31. Juli 1979, Seite 146 E 127; & JP-A-54 69 327

## Beschreibung

Die Erfindung betrifft eine Bildaufnahmeröhre mit einer Frontscheibe, die auf ihrer Rückseite mit einer transparenten, elektrisch leitfähigen Schicht belegt ist, welche mit einem Fotoleiter verbunden ist, wobei die Abnahme des Signalstromes durch einen die Frontscheibe durchsetzenden, zur Schicht geführten Kontakt erfolgt.

In der Figur 1 ist der vordere Teil einer Bildaufnahmeröhre herkömmlicher Art dargestellt, bei der die Abnahme des Signalstromes über den Signalring

1 erfolgt, der über die zur Abdichtung der Röhre verwendete Indiumdichtung 2 und eine transparente elektrisch leitfähige Schicht 3 mit dem Photoleiter 4 verbunden ist. Bei Bildaufnahmeröhren dieser Art beträgt die durch das der Schicht 3 parallel gegenüberliegende Feldnetz 5 und die photoleitende Schicht 3 selbst gebildete Kapazität in der Regel etwa 5pF. Diese Kapazität beeinflußt die Größe des SignaVRausch-Verhältnisses in ungünstiger Weise, so daß seit geraumer Zeit mit Erfolg versucht wird, Bildaufnahmeröhren mit geringerer Ausgangskapazität herzustellen.

Zu diesem Zweck trennt man die elektrische Verbindung zwischen der Indiumdichtung 2 und der Schicht 3 auf, mit der Folge, daß die die schädliche Kapazität bildende Fläche stark verringert und somit die Kapazität selbst verkleinert wird (LOC = Low Output Capacity Technic). Die Signalabnahme erfolgt über einen in die Frontscheibe 6 vakuumdicht eingearbeiteten Kontakt 7. Die wesentlichen Teile einer solchen Bildaufnahmeröhre sind in zwei Ansichten in den Figuren 2a und 2b dargestellt. Die Anordnung des Kontaktes 7 in der Frontscheibe 6 ist bei herkömmlichen Röhren so, daß nur ein Teil der photoleitenden Schicht ausnutzbar ist (Fig. 2b). Im allgemeinen ist dies eine Rechteck- oder Quadratfiäche mit einer Diagonalen von 16 mm, was die Einsatzmöglichkeiten der Bildaufnahmeröhren besonders im Bereich der medizinischen Röntgentechnik stark einschränkt.

Der Erfindung liegt demgemäß die Aufgabe zugrunde, eine Bildaufnahmeröhre der eingangs genannten Art, also mit einem in der Frontscheibe eingearbeitetem Signalkontakt, so auszubilden, daß die photoleitende Schicht optimal ausnutzbar ist.

Diese Aufgabe ist erfindungsgemäß dadurch gelöst, daß der Kontakt in einem rechtwinklig in der Frontscheibe verlaufenden Kanal liegt, dessen eines Ende an der Seite der Frontscheibe und dessen anderes Ende an der transparenten, elektrisch leitfähigen Schicht endet. Aufgrund der seitlichen Herausführung des Kontaktes ist die ausnutzbare Fläche gegenüber dem Stand der Technik wesentlich vergrößert.

Die Erfindung ist nachfolgend anhand eines in den Figuren 3a und 3b in zwei verschiedenen Ansichten dargestellten Ausführungsbeispieles näher erläutert.

Im Beispiel gemäß den Figuren 3a und 3b sind Teile, die mit Teilen der Figuren 1 und 2a und 2b gleich sind, mit den gleichen Bezugszeichen bezeichnet. Der Kontakt 7a durchsetzt die Frontscheibe 6 rechtwinklig, so daß der ihn aufnehmende Kanal mit seinem einen Ende an der Seite, d.h. am Rand der Frontscheibe 6 und mit seinem anderen Ende an der Schicht 3 endet. Dadurch ist eine seitliche Kontaktierung der Schicht 3 möglich. Der Durchmesser der ausnutzbaren Kreisfläche kann bei einer 1"-Bildaufnahmeröhre bis zu 20 mm betragen, ohne daß auf der Wiedergabeseite eine Störung des Bildes in Form von Verzeichnungen feststellbar ist.

Die Form des Kontaktes 7a erlaubt auch die Herstellung von Bildaufnahmeröhren mit Faseroptik-Frontscheiben und niedriger Ausgangskapazität, bei denen die Ankopplung von Bildverstärkem ohne Störung durch den Signalkontakt möglich ist.

Die vakuumdichte Verbindung des Kontaktstiftes 7a mit der Frontscheibe 6 kann mit Hilfe von Glaslot oder Indium bzw. einer geeigneten metallischen Legierung oder durch direktes Einschmelzen hergestellt werden.

## Patentansprüche

Bildaufnahmeröhre mit einer Frontscheibe (6), die auf ihrer Rückseite mit einer transparenten, elektrisch leitfähigen Schicht (3) belegt ist, welche mit einem Photoleiter (4) verbunden ist, wobei die Abnahme des Signalstromes durch einen die Frontscheibe (6) durchsetzenden, zur Schicht (3) geführten Kontakt (7a) erfolgt, dadurch gekennzeichnet, daß der Kontakt (7a) in einem rechtwinklig in der Frontscheibe verlaufenden Kanal liegt, dessen eines Ende an der Seite der Frontscheibe (6) und dessen anderes Ende an der Schicht (3) endet.

## Claims

Image pick-up tube with a front disc (6) which is coated on its rear side with a transparent, electrically conductive layer (3) which is connected with a photoconductor (4), the acceptance of the signal current taking place by means of a contact (7a) which passes through the front disc (6) and is guided to the layer (3), characterised in that the contact (7a) lies in a right-angled channel in the front disc, the one end of which channel ends at the side of the front disc (6) and the other end of which channel ends at the layer (3).

## Revendications

Tube de prise de vues, comportant une plaque avant (6), recouverte, au niveau de sa face arrière, par une couche transparente (3), électriquement conductrice, reliée à un photoconducteur (4), et dans lequel le prélèvement du courant de signal s'effectue par l'intermédaire d'un contact (7a) traversant la plaque avant (6) et raccordé à la couche (3), caractérisé par le fait que le contact (7a) est situé dans un canal, qui est perpendiculaire à la plaque avant et dont une extrémité se termine sur le côté de la plaque avant (6) et dont l'autre extrémité se termine au niveau de la couche (3).
